# EUROPÄISCHE PATENTSCHRIFT

(11) **EP 0 050 707 B1**
(45) Veröffentlichungstag und Bekanntmachung des Hinweises auf die Patenterteilung: **19.09.1984**
(21) Anmeldenummer: 81105129.1
(22) Anmeldetag: 02.07.1981
(51) Int. Cl.: F02D 9/10

(54) **Einrichtung zur Steuerung der Fahrgeschwindigkeit und Einstellung der Leerlaufdrehzahl in Kraftfahrzeugen mit Ottomotor**
Speed control and idling adjustment device for vehicles with positive-ignited internal-combustion engines
Dispositif de commande de la vitesse des véhicules et de commande du régime de ralenti des moteurs à combustion interne à allumage commandé

(30) Priorität: 24.10.1980 DE 3040144
(43) Veröffentlichungstag der Anmeldung: 05.05.1982
(73) Patentinhaber: VDO Adolf Schindling AG, D-60487 Frankfurt (DE)
(72) Erfinder: Pfalzgraf, Manfred, D-6000 Frankfurt/Main 1 (DE); Kern, Eckhart, D-6238 Hofheim 7 (DE); Collonia, Harald, D-6246 Glashütten (DE)
(74) Vertreter: Könekamp, Herbert, Dipl.-Ing.

## Beschreibung

Die Erfindung bezieht sich auf eine Einrichtung zur Steuerung der Fahrgeschwindigkeit und Einstellung der Leerlaufdrehzahl in Kraftfahrzeugen mit Ottomotor, mit einem die Stellung des Stellglieds zur Fahrzeuggeschwindigkeitssteuerung in Abhängigkeit von der Stellung eines Sollwertgebers einstellenden Stellantrieb und einem den Durchgangsquerschnitt eines den Bereich vor dem Stellglied mit dem Bereich hinter dem Stellglied verbindenden By-passes bestimmenden, verstellbaren Schließglied.

Eine derartige Einrichtung ist aus der DE-A-2 602 698 bekannt. Dort weist die das Stellglied bildende Drosselklappe einen By-pass auf, der den Bereich vor dem Stellglied mit dem Bereich hinter dem Stellglied verbindet. Der Durchgangsquerschnitt dieses By-passes ist mehr oder weniger öffenbar. Zum einen erfolgt während der Warmlaufphase des Motors eine temperaturabhängige Steuerung, die mit Erreichen der Betriebstemperatur beendet ist. Zum anderen ist es über eine Feineinstellung möglich, einen bestimmten Durchgangsquerschnitt des By-passes zur festen Einstellung der Leerlaufdrehzahl manuell festzulegen.

Aus der DE-C-266 092 ist eine Einrichtung bekannt, die als Stellglied zur Fahrzeuggeschwindigkeitssteuerung eine zweigeteilte Drosselklappe besitzt. Dabei ist im unteren Drehzahlbereich nur die kleinere der Drosselklappenhälften öffenbar.

Aus der DE-C-699 854 ist eine Einrichtung zur Fahrzeuggeschwindigkeitssteuerung bekannt, die eine aus einer kleinen kreisförmigen Drosselklappe und einer diese umschließenden großen ringförmigen Drosselklappe bestehenden Drosselklappe aufweist. Im unteren Drehzahlbereich ist nur die kleine kreisförmige Drosselklappe ansteuerbar.

Aufgabe der Erfindung ist es, eine Einrichtung nach dem Oberbegriff zu schaffen, die sich durch ein geringes Bauvolumen auszeichnet und eine Regelung der Leerlaufdrehzahl ermöglicht.

Diese Aufgabe wird erfindungsgemäß dadurch gelöst, daß die Leerlaufdrehzahl regelbar ist und die Fahrzeuggeschwindigkeitssteuerung und die Leerlaufdrehzahlregelung einen einzigen Stellantrieb besitzen, durch den in einem ersten Arbeitsbereich das Schließglied zur Regelung der Leerlaufdrehzahl und in einem zweiten Arbeitsbereich das Stellglied der Fahrzeuggeschwindigkeitssteuerung betätigbar ist, wobei der Stellantrieb in der Leerlaufstellung des Sollwertgebers reglergesteuert von einer Leerlaufdrehzahlelektronik und bei einer Verstellung des Sollwertgebers aus seiner Leerlaufstellung vom Sollwertgeber ansteuerbar ist. Durch den gemeinsamen Stellantrieb für die Fahrzeuggeschwindigkeitssteuerung und die Leerlaufdrehzahlregelung wird eine Einrichtung erreicht, die sowohl einen geringen Einbauraum benötigt als auch kostengünstig herstellbar ist. Dazu trägt auch bei, daß eine gemeinsame Elektronik für sowohl die Leerlaufdrehzahlregelung als auch die Verstellung des Sollwertgebers verwendet werden kann. Besonders günstig ist es dabei, wenn der Sollwertgeber ein ein elektrisches Signal abgebender Geber ist.

Durch den Stellantrieb kann das Schließglied zur Leerlaufdrehzahlregelung und von diesem wiederum das Stellglied zur Fahrzeuggeschwindigkeitssteuerung betätigbar sein, wobei es vorteilhaft ist, wenn das Schließglied zur Leerlaufdrehzahlregelung in seiner offenen Endstellung mit dem Schließglied zur Fahrzeuggeschwindigkeitssteuerung in Wirkverbindung bringbar ist. Dies ermöglicht auf einfache Art, daß in der Leerlaufstellung des Sollwertgebers durch den Stellantrieb nur das Schließglied zur Leerlaufdrehzahlregelung betätigt wird, während bei Betätigung des Sollwertgebers der Stellantrieb über das Schließglied zur Leerlaufdrehzahlregelung das Stellglied zur Fahrzeuggeschwindigkeitssteuerung betätigt. Besondere Antriebsbaueinheiten zur Übertragung der Antriebsbewegung sind nicht erforderlich.

Ist das Stellglied zur Fahrzeuggeschwindigkeitssteuerung eine auf einer um seine Längsachse verdrehbaren Welle fest angeordnete Drosselklappe, so ist das besonders günstig, wenn die Welle eine Hohlwelle ist, durch die koaxial eine mit dem Schließglied zur Regelung der Leerlaufdrehzahl verbundene Betätigungswelle hindurchgeführt ist, die von dem Stellantrieb drehbar antreibbar ist. Dies führt zu einer weiteren Integration der einzelnen Bauteile und damit zu einer weiteren Verringerung des Einbauraumes. Damit bei Leerlaufstellung des Sollwertgebers die Drosselklappe auch tatsächlich in ihrer Schließstellung ist, kann die Hohlwelle durch eine Feder in die die Drehbewegung begrenzende der Schließstellung der Drosselklappe entsprechende Endstellung vorgespannt sein. Damit ist kein unkontrolliertes Verstellen der Drosselklappe möglich.

Zwischen Betätigungswelle und Hohlwelle ist vorteilhafterweise eine Kupplung angeordnet, durch die eine Drehbewegung der Betätigungswelle nach deren Verdrehung aus einer der Schließstellung des Schließglieds zur Leerlaufdrehzahlregelung entsprechenden Stellung in die der Offenstellung entsprechende Stellung auf die Hohlwelle übertragbar ist. Eine einfache Ausbildung einer solchen Kupplung besteht darin, daß an der Betätigungswelle bzw. der Hohlwelle ein radial gerichteter Anschlag angeordnet ist, der in eine in Umfangsrichtung mit einem dem Öffnungsquerschnitt des Schließglieds zur Leerlaufdrehzahlregelung entsprechenden Winkel verlaufende Nut der Hohlwelle bzw. der Betätigungswelle eingreift.

Eine besonders geringe Baugröße und eine einfache Ausgestaltung der By-Pass-Verbindung zwischen den Bereichen vor und hinter der Drosselklappe wird dadurch erreicht, daß die Betätigungswelle eine vom Bereich vor zum Bereich hinter der Drosselklappe durchgehende Ausnehmung besitzt, die aus einer durch die Innenwand der Hohlwelle völlig verschlossenen Stellung durch relative Verdrehung von Betätigungswelle und Hohlwelle mit einer vom Bereich vor zum Bereich hinter der Drosselklappe durchgehen den Ausnehmung in Überdeckung bringbar ist. Je nach dem Grad der Überdeckung der beiden Ausnehmungen ist dabei der Durchgangsquerschnitt unterschiedlich groß. In einer weiteren Ausbildung der Erfindung kann dabei auch die Betätigungswelle eine Rohrwelle sein, deren koaxiale Bohrung mit dem Bereich vor der Drosselklappe und mit dem Bereich hinter der Drosselklappe verbindbar ist. Bei der Verwendung einer Rohrwelle als Betätigungswelle kann die Hohlwelle und die Rohrwelle jeweils eine radial durchgehende zum Bereich vor bzw. hinter der Drosselklappe führende Ausnehmung besitzen, die durch relative Verdrehung der beiden Wellen um deren Längsachse in Überdeckung bringbar sind, und wobei die Koaxialbohrung der Rohrwelle mit dem Bereich hinter bzw. vor der Drosselklappe in Verbindung ist.

Durch diese erfindungsgemäße Ausgestaltung wird eine Einrichtung geschaffen, die zum einen durch Wegfall seither erforderlicher Komponenten und zum anderen durch weitgehend ineinander integrierten Aufbau von Stell- und Schließglied einen bauteilarmen und kompakten Aufbau besitzt, durch eine gemeinsame Elektronik ansteuerbar ist und nur geringen Einbauraum benötigt.

Ein Ausführungsbeispiel der Erfindung ist in der Zeichnung dargestellt und wird im folgenden näher beschrieben. Es zeigt
Fig. 1 einen Querschnitt durch eine erfindungsgemäße Einrichtung,
Fig. 2 eine Schnittansicht entlang der Linie 11-11 in Fig. 1,
Fig. 3 eine Schnittansicht entlang der Linie 111-111 in Fig. 1,
Fig. 4 ein Arbeitsbereichsdiagramm der erfindungsgemäßen Einrichtung,
Fig. 5 einen Querschnitt durch ein zweites Ausführungsbeispiel einer erfindungsgemäßen Einrichtung,
Fig. 6 eine Schnittansicht entlang der Linie VI-VI in Fig. 5.

In Fig. 1 ist ein Ansaugstutzen 1 an der Stelle der Drosselklappe 2 im Schnitt dargestellt. Die Drosselklappe 2 ist fest mit einer Hohlwelle 3 verbunden, die mittig quer durch den Ansaugstutzen 1 verläuft und mit ihren freien Enden drehbar in entsprechenden Bohrungen in der Wand des Ansaugstutzens 1 gelagert ist. Durch Federn 4 und 5, die an dem einen freien Ende der Hohlwelle und an dem Gehäuse 6 des Ansaugstutzens 1 angreifen, ist die Drosselklappe 2 in ihre Schließstellung vorgespannt.

Koaxial in der Hohlwelle 3 ist eine Rohrwelle 7 angeordnet, die relativ zur Hohlwelle 3 um ihre Längsachse drehbar ist. Diese Relativverdrehung ist durch einen an der Rohrwelle 7 befestigten radial gerichteten Anschlag 8 begrenzt, der in eine in Umfangsrichtung verlaufende Nut 9 der Hohlwelle 3 hineinragt. Die Erstreckung und die Lage der Nut 9 ist so, daß eine radial durchgehende Ausnehmung 10 der Hohlwelle 3 und eine radial durchgehende Ausnehmung 11 der Rohrwelle 7 in der einen Anlagestellung des Anschlags 8 am einen Nutende in völliger Überdekkung und in der Anlagestellung des Anschlags am anderen Nutende in kleiner Überdeckung sind. Da die Ausnehmungen 10 und 11 jeweils in den Axialbohrungen der Hohlwelle 3 bzw. der Rohrwelle 7 zum Bereich des.Ansaugstutzens 1 vor der Drosselklappe 2 führen, ist durch Relativverdrehung der beiden Wellen 3 und 7 eine Verbindung der Koaxialbohrung 12 der Rohrwelle 7 mit dem Bereich vor der Drosselklappe 2 herstellbar bzw. absperrbar.

Da das eine Ende der Rohrwelle 7 offen ist und an dieser Öffnung eine Verbindungsleitung 13 angeschlossen ist, die zum Bereich des Ansaugstutzens 1 hinter der Drosselklappe 2 führt, ist durch Relativverdrehung der Wellen 3 und 7 über die Ausnehmungen 10 und 11 eine By-Pass-Verbindung des Bereichs vor der Drosselklappe 2 zum Bereich hinter der Drosselklappe 2 herstellbar, wobei durch den Grad der Überdeckung der beiden Ausnehmungen 10 und 11 der Durchtrittsquerschnitt bestimmt ist.

Das der Verbindungsleitung 13 entgegengesetzte Ende der Rohrwelle 7 ist geschlossen. An diesem Ende greift der Drehantrieb eines Stellantriebs 14 an.

Dieser Stellantrieb wird von einer Regelelektronik 15 gesteuert, an die neben den nicht dargestellten Meßwertanschlüssen für die für die Leerlaufdrehzahl erforderlichen Meßwerte ein Sollwertgeber 16 für die Steuerung der Fahrzeuggeschwindigkeit angeschlossen ist.

Durch die Regelelektronik 15 wird entsprechend Fig. der Stellantrieb 14 derart angesteuert, daß er in der Leerlaufstellung des Sollwertgebers 16 nur in einem Arbeitsbereich 17 arbeitet, in dem eine Verdrehung der Rohrwelle 7 möglich ist. Dadurch erfolgt durch mehr oder wenigeres Öffnen des Luftdurchtrittsquerschnitts an den Ausnehmungen 10 und 11 vom Bereich vor zum Bereich hinter der geschlossenen Drosselklappe 2 eine Leerlaufdrehzahlregelung des Ottomotors.

Wird der Sollwertgeber 16 aus seiner Leerlaufstellung heraus bewegt, so wird der Stellantrieb 14 von der Regelelektronik 15 derart angesteuert, daß sich die Rohrwelle 7 über ihre Öffnungsendstellung hinaus weiter verdreht, wodurch die Hohlwelle 3 vom Anschlag 8 entgegen der Kraft der Federn 4 und 5 verdreht wird. Damit wird auch die Drosselklappe 2 verdreht und somit ein direkter Durchgang am Ansaugstutzen 1 geöffnet. Dieser Arbeitsbereich der erfindungsgemäßen Einrichtung ist in Fig. 5 mit 18 bezeichnet.

Wie die Einrichtung in den Fig. 1 bis 3, so weist auch die Einrichtung in den Fig. 5 und 6 eine in einem Ansaugstutzen 1 mit einer Hohlwelle 3 drehbar antreibbare Drosselklappe 2 auf. In der Hohlwelle 3 ist eine von einem Stellantrieb 14 drehbar antreibbare Welle 7 koaxial angeordnet und, wie in Fig. 1 bis 3 die Hohlwelle 3 mit der Hohlwelle 7, mit der Hohlwelle 3 verbunden. Diese Verbindung ist in den Fig. 5 und 6 nicht dargestellt.

Die Drosselklappe 2 weist eine Koaxialöffnung 19 auf, die durch eine fest mit der Welle 7 verbundene Leerlaufklappe 20 verschließbar ist, welche die gleiche Größe wie die Koaxialöffnung 19 besitzt.

Die Funktion des Ausführungsbeispiels der Fig. 5 und 6 ist im Prinzip gleich der des Ausführungsbeispiels in den Fig. 1 bis 3.

Durch eine nicht dargestellte Regelelektronik wird entsprechend Fig. 4 der Stellantrieb 14 derart angesteuert, daß er in der Leerlaufstellung des ebenfalls nicht dargestellten Sollwertgebers nur in einem Arbeitsbereich 17, wie er in Fig. 4 dargestellt ist, arbeitet. In diesem Arbeitsbereich 17 ist nur eine Verdrehung der Welle 7 möglich.

Durch mehr oder wenigeres Verschwenken der Leerlaufklappe 20 wird dabei entsprechend ein Luftdurchlaßquerschnitt an der Koaxialöffnung 19 geöffnet bzw. geschlossen. Dementsprechend kann Luft vom Bereich vor zum Bereich hinter der Drosselklappe 2 strömen und eine Leerlaufdrehzahlregelung des Motors bewirken.

Wird der Sollwertgeber aus seiner Leerlaufstellung herausbewegt, so wird der Stellantrieb 14 so angesteuert, daß sich Welle 7 derart weiterverdreht, daß die Welle 7, wie bei Fig. 1 bis 3 beschrieben, mit der Hohlwelle 3 in Wirkverbindung kommt und diese mitverdreht. Dadurch wird der durch die Drosselklappe 2 verschlossene Querschnitt des Ansaugstutzens 1 mehr oder weniger geöffnet, so daß ein direktes Durchströmen von Luft von der Seite vor zur Seite hinter der Drosselklappe 2 ermöglicht wird. Dieser Arbeitsbereich entspricht dem in Fig. 5 mit 18 bezeichneten Bereich.

## Patentansprüche

1. Einrichtung zur Steuerung der Fahrgeschwindigkeit und Einstellung der Leerlaufdrehzahl in Kraftfahrzeugen mit Ottomotor, mit einem die Stellung des Stellglieds (2) zur Fahrzeuggeschwindigkeitssteuerung in Abhängigkeit von der Stellung eines Sollwertgebers (16) einstellenden Stellantrieb (14) und einem den Durchgangsquerschnitt eines den Bereich vor dem Stellglied (2) mit dem Bereich hinter dem Stellglied (2) verbindenden By-Passes bestimmenden, verstellbaren Schließglied, dadurch gekennzeichnet, daß die Leerlaufdrehzahl regelbar ist und die Fahrzeuggeschwindigkeitssteuerung und die Leerlaufdrehzahlregelung einen einzigen gemeinsamen Stellantrieb (14) besitzen, durch den in einem ersten Arbeitsbereich (17) das Schließglied zur Regelung der Leerlaufdrehzahl und in einem zweiten Arbeitsbereich (18) das Stellglied (2) der Fahrzeuggeschwindigkeits steuerung betätigbar ist, wobei der Stellantrieb (14) in der Leerlaufstellung des Sollwertgebers (16) reglergesteuert von einer Leerlaufdrehzahlelektronik und bei einer Verstellung des Sollwertgebers (16) aus seiner Leerlaufstellung vom Sollwertgeber (14) ansteuerbar ist.

2. Einrichtung nach Anspruch 1, dadurch gekennzeichnet, daß der Sollwertgeber (16) ein ein elektrisches Signal abgebender Geber ist.

3. Einrichtung nach einem der vorhergehenden Ansprüche, dadurch gekennzeichnet, daß durch den Stellantrieb (14) das Schließglied zur Leerlaufdrehzahlregelung und von diesem wiederum das Stellglied (2) zur Fahrzeuggeschwindigkeitssteuerung betätigbar ist.

4. Einrichtung nach Anspruch 3, dadurch gekennzeichnet, daß das Schließglied zur Leerlaufdrehzahlregelung in seiner offenen Endstellung mit dem Stellglied (2) zur Fahrzeuggeschwindigkeitssteuerung in Wirkverbindung bringbar ist.

5. Einrichtung nach einem der vorhergehenden Ansprüche, bei der das Stellglied (2) zur Fahrzeuggeschwindigkeitssteuerung eine auf einer um seine Längsachse verdrehbare Welle fest angeordnete Drosselklappe ist, dadurch gekennzeichnet, daß die Welle eine Hohlwelle (3) ist, durch die koaxial eine mit dem Schließglied zur Regelung der Leerlaufdrehzahl verbundene Betätigungswelle (7) hindurchgeführt ist, die von dem Stellantrieb (14) antreibbar ist.

6. Einrichtung nach Anspruch 5, dadurch gekennzeichnet, daß die Hohlwelle (3) durch eine Feder (4 und 5) in die die Drehbewegung begrenzende der Schließstellung der Drosselklappe (2) entsprechende Endstellung vorgespannt ist.

7. Einrichtung nach einem der Ansprüche 5 und 6, dadurch gekennzeichnet, daß zwischen Betätigungswelle (7) und Hohlwelle (3) eine Kupplung angeordnet ist, durch die eine Drehbewegung der Betätigungswelle (7) nach deren Verdrehung aus einer der Schließstellung des Schließglieds zur Leerlaufdrehzahlregelung entsprechenden Stellung in die der Offenstellung entsprechenden Stellung auf die Hohlwelle (3) übertragbar ist.

8. Einrichtung nach Anspruch 7, dadurch gekennzeichnet, daß an der Betätigungswelle (7) bzw. der Hohlwelle (3) ein radial gerichteter Anschlag (8) angeordnet ist, der in eine in Umfangsrichtung mit einem dem Öffnungsweg des Schließglieds zur Leerlaufdrehzahlregelung entsprechenden Winkel verlaufenden Nut (9) der Hohlwelle (3) bzw. der Betätigungswelle (7) eingreift.

9. Einrichtung nach einem der Ansprüche 5 bis 8, dadurch gekennzeichnet, daß die Betätigungswelle (7) eine vom Bereich vor zum Bereich hinter der Drosselklappe (2) durchgehende Ausnehmung besitzt, die aus einer durch die Innenwand der Hohlwelle völlig verschlossenen Stellung durch relative Verdrehung von Betätigungswelle (7) und Hohlwelle (3) mit einer vom Bereich vor zum Bereich hinter der Drosselklappe (2) durchgehenden Ausnehmung in Überdeckung bringbar ist.

10. Einrichtung nach einem der Ansprüche 5 bis 9, dadurch gekennzeichnet, daß die Betätigungswelle eine Rohrwelle (7) ist, deren Koaxialbohrung (12) mit dem Bereich vor der Drosselklappe (2) und mit dem Bereich hinter der Drosselklappe (2) verbindbar ist.

## Claims

1. Apparatus for controlling the travelling speed and for adjusting the idling speed in motor vehicles having a petrol engine, with an actuator (14) which adjusts the position of the final control element (2) for controlling the vehicle speed in dependence on the position of a desired value setter (16), and with an adjustable closing ele- mentwhich determines the cross-section of passage of a bypass connecting the region before the final control element (2) with the region after the final control element (2), characterized in that the idling speedmis regulatable, and the vehicle speed control arrangement and the idling speed regulating arrangement comprise a single common actuator (14) whereby in a first operating range (17) the closing element for regulating the idling speed can be actuated and in a second operating range (18) the final control element (2) of the vehicle speed control arrangement can be actuated, and in the idling position of the desired value setter (16) the actuator (14) is adapted to be operated under automatic control by an idling speed electronic system and, in the event of adjustment of the desired value setter (16) out of its idling position, is adapted to be operated by the desired value setter (16).

2. Apparatus according to claim 1, characterized in that the desired value setter (16) is a set- terwhich sends out an electrical signal.

3. Apparatus according to one of the preceding claims, characterized in that the actuator (14) is adapted to actuate the closing element for idling speed regulation and this element in its turn can actuate the final control element (2) for controlling the vehicle speed.

4. Apparatus according to claim 3, characterized in that in its open end position the closing element for regulating the idling speed can be brought into operative connection with the final control element (2) for vehicle speed control.

5. Apparatus according to one of the preceding claims, wherein the final control element (2) for vehicle speed control is a throttle valve arranged securely on a shaft which is rotatable about its longitudinal axis, characterized in that the shaft is a hollow shaft (3) through which there extends coaxially an operating shaft (7) which is connected to the closing element for regulating the idling speed and which can be driven by the actuator (14).

6. Apparatus according to claim 5, characterized in that the hollow shaft (3) is preloaded by a spring (4 and 5) into the end position corresponding to the closing position of the throttle valve (2) and limiting the rotary movement.

7. Apparatus according to one of claims 5 and 6, characterized in that between the operating shaft (7) and the hollow shaft (3) there is arranged a coupling whereby a rotary movement of the operating shaft (7) can be transmitted to the hollow shaft (3) after the turning of the said operating shaft out of a position corresponding to the closing position of the closing element for idling speed regulation into the position corresponding to the open position.

8. Apparatus according to claim 7, characterized in that on the operating shaft (7) or the hollow shaft (3) there is arranged a radially directed abutment element (8) which engages into a groove (9) in the hollow shaft (3) or the operating shaft (7) respectively, said groove extending in the circumferential direction over an angle corresponding to the opening travel of the closing element for regulating the idling speed.

9. Apparatus according to one of claims 5 to 8, characterized in that the operating shaft (7) has an opening which extends through from the region before to the region after the throttle valve (2) and which can be brought from a position completely closed by the inner wall of the hollow shaft, by relative rotational movement of operating shaft (7) and hollow shaft (3), to overlap with an opening which extends through from the region before to the region after the throttle valve (2).

10. Apparatus according to one of claims 5 to 9, characterized in that the operating shaft is a tubular shaft (7) whose coaxial bore (12) can be made to communicate with the region before the throttle valve (2) and with the region after the throttle valve (2).

## Revendications

1. Dispositif pour commander la vitesse de déplacement et pour régler la vitesse angulaire de ralenti de véhicules automobiles équipés de moteurs à allumage par étincelle, comprenant une unité de réglage (14) qui ajuste, en fonction de la position d'un indicateur (16) de valeur de consigne, la position de l'organe de manoeuvre (2) assurant la commande de la vitesse du véhicule, ainsi qu'un organe d'obturation réglable qui détermine la section de passage d'un conduit de dérivation reliant la région située devant l'organe de manoeuvre (2) à la région située derrière cet organe de manoeuvre (2), dispositif caractérisé par le fait que la vitesse angulaire de ralenti peut être réglée et le mécanisme de commande de la vitesse du véhicule et le mécanisme de réglage de la vitesse angulaire de ralenti possèdent une seule et unique unité commune de réglage (14) par l'intermédiaire de laquelle l'organe d'obturation assurant le réglage de la vitesse angulaire de ralenti peut être actionné dans une première plage de travail (17) et l'organe de manoeuvre (2) assurant la commande de la vitesse du véhicule peut être actionné dans une seconde plage de travail (18), ladite unité de réglage (14) pouvant être commandée par régulation et par l'intermédiaire d'un dispositif électronique déterminant la vitesse angulaire de ralenti lorsque ledit indicateur (16) de valeur de consigne occupe sa position de ralenti, et être commandée par ledit indicateur (16) de valeur de consigne lorsque cet indicateur (16) de valeur de consigne est mû à l'écart de sa position de ralenti.

2. Dispositif selon la revendication 1, caractérisé par le fait que l'indicateur (16) de valeur de consigne consiste en un indicateur délivrant un signal électrique.

3. Dispositif selon l'une des revendications précédentes, caractérisé par le fait que l'organe d'obturation assurant lè réglage de la vitesse angulaire de ralenti peut être actionné par l'unité de réglage (14), et peut actionner à son tour l'organe de manoeuvre (2) assurant la commande de la vitesse du véhicule.

4. Dispositif selon la revendication 3, caractérisé par le fait que l'organe d'obturation assurant le réglage de la vitesse angulaire de ralenti peut, dans sa position extrême ouverte, être amené en liaison efficace avec l'organe de manoeuvre (2) permettant la commande de la vitesse du véhicule.

5. Dispositif selon l'une des revendications précédentes, dans lequel l'organe de manoeuvre (2) assurant la commande de la vitesse du véhicule consiste en un papillon d'étranglement calé rigidement sur un arbre pouvant tourner autour de son axe longitudinal, dispositif caractérisé par le fait que cet arbre consiste en un arbre creux (3) traversé coaxialement de part en part par un arbre d'actionnement (7) qui, relié à l'organe d'obturation assurant le réglage de la vitesse angulaire de ralenti, peut être entraîné par l'unité de réglage (14).

6. Dispositif selon la revendication 5, caractérisé par le fait que l'arbre creux (3) est pré- chargé, par un ressort (4 et 5), à sa position extrême limitant le mouvement rotatoire et correspondant à la position de fermeture du papillon d'étranglement (2).

7. Dispositif selon l'une des revendications 5 et 6, caractérisé par le fait que, entre l'arbre d'actionnement (7) et l'arbre creux (3), est intercalé un accouplement par l'intermédiaire duquel un mouvement rotatoire dudit arbre d'actionnement (7) peut être transmis à l'arbre creux (3) après que ledit arbre d'actionnement a effectué une rotation, à l'écart d'une position correspondant à la position de fermeture de l'organe d'obturation assurant le réglage de la vitesse angulaire de ralenti, jusqu'à la position correspondant à la position d'ouverture.

8. Dispositif selon la revendication 7, caractérisé par le fait qu'une butée (8) orientée radialement, disposée sur l'arbre d'actionnement (7) ou sur l'arbre creux (3), respectivement, s'engage dans une gorge (9) élaborée dans le sens circonférentiel dudit arbre creux (3) ou dudit arbre d'actionnement (7), respectivement, et s'étendant selon un un angle correspondant à la course d'ouverture de l'organe d'obturation assurant le réglage de la vitesse angulaire de ralenti.

9. Dispositif selon l'une des revendications 5 à 8, caractérisé par le fait que l'arbre d'actionnement (7) possède un évidement ininterrompu s'étendant de la région située devant le papillon d'étranglement (2) à la région située derrière ce papillon et pouvant être amené, par une rotation relative de l'arbre d'actionnement (7) et de l'arbre creux (3), à partir d'une position dans laquelle il est intégralement obturé par la paroi interne dudit arbre creux, en recouvrement avec un évidement ininterrompu s'étendant de la région située devant le papillon d'étranglement (2), jusqu'à la région située derrière ce papillon d'étranglement.

10. Dispositif selon l'une des revendications 5 à 9, caractérisé par le fait que l'arbre d'actionnement consiste en un arbre tubulaire (7) dont l'alésage coaxial (12) peut être mis en communication avec la région située devant le papillon d'étranglement (2) et avec la région située derrière ce papillon d'étranglement (2).
